# EUROPÄISCHE PATENTSCHRIFT

(11) **EP 0 356 457 B1**
(45) Veröffentlichungstag und Bekanntmachung des Hinweises auf die Patenterteilung: **27.02.1991**
(21) Anmeldenummer: 88903796.6
(22) Anmeldetag: 15.04.1988
(51) Int. Cl.: F02F 3/02, F02F 3/04

(54) **LEICHTMETALL-TAUCHKOLBEN FÜR VERBRENNUNGSMOTOREN**
LIGHT-METAL TRUNK PISTON FOR INTERNAL COMBUSTION ENGINES
PISTON PLONGEUR EN METAL LEGER POUR MOTEURS A COMBUSTION INTERNE

(30) Priorität: 18.04.1987 DE 3713242
(43) Veröffentlichungstag der Anmeldung: 07.03.1990
(73) Patentinhaber: Mahle GmbH, 70376 Stuttgart (DE)
(72) Erfinder: GABELE, Hugo, D-7000 Stuttgart 50 (DE)
(74) Vertreter: Pfusch, Volker, Dipl.-Ing.
(86) Internationale Anmeldenummer: EP8800321
(87) Internationale Veröffentlichungsnummer: WO8808078

(56) Entgegenhaltungen:
- FR-A- 812 385
- US-A- 2 551 488

## Beschreibung

### Leichtmetall-Tauchkolben für Verbrennungsmotoren

Die Erfindung betrifft einen Leichtmetall-Tauchkolben für Verbrennungsmotoren nach dem jeweils gleichen Oberbegriff der beiden unabhängigen Patentansprüche 1 und 2.

Derartige Kolben sind aus GB-PS 12 56 242 bekannt. Bei jenem bekannten Kolben ist am oberen Schaftende ein Regelstreifen eingesetzt, der eine über seinen Umfang variierende Breite aufweist. Dabei variiert die Breite in der Weise, daß die radiale Dicke des Regelstreifens auf der Druckseite des Kolbens am geringsten und auf der Gegendruckseite am größten ist. Dadurch erfolgt auf der Gegendruckseite des Schaftes eine geringere radiale Ausdehnung des oberen Schaftbereiches als auf der Druckseite. Durch die geringere Ausdehnung des oberen Schaftbereiches auf der Gegendruckseite unter Temperatur ist ein enges Laufspiel des Schaftes im Kaltzustand erreichbar. Mit dem engeren Laufspiel verbunden ist eine Verminderung des Laufgeräusches im Kaltzustand, das durch ein Anschlagen des Feuersteges auf der Gegendruckseite an die Zylinderlaufbahn im Kaltzustand des Motors stark beeinflußt ist.

Hiervon ausgehend liegt der Erfindung die Aufgabe zugrunde, bei dem gattungsgemäßen Kolben die Geräuschbildung, die durch das Anschlagen des Kolbenkopfes im Kaltzustand des Kolbens auf der Gegendruckseite gegen die Zylinderlaufbahn verusacht wird, noch weiter zu vermindern.

Gelöst wird diese Aufgabe bei dem gattungsgemäßen Kolben durch eine Ausbildung des Kolbenschaftes nach den kennzeichnenden Merkmalen des Patentanspruchs 1 oder 2.

Zweckmäßige Ausgestaltungen der Erfindung sind Gegenstand der Unteransprüche.

Durch den Aufbau und die Außenform des Kolbenschaftes nach Anspruch 1 nimmt der Kolben in kaltem Zustand in dem Motorzylinder eine Lage an, in der der Kolbenkopf mit seinem oberen Ende auf der Druckseite gegenüber der Zylinderlauffläche so geneigt ist, daß im Feuerstegbereich das Spiel gegenüber der Zylinderlauffläche auf der Gegendruckseite größer ist als auf der Druckseite. Dadurch wird bei Motoranlauf und im Teillastbetrieb, in dem der Kolben noch relativ geringe Temperaturen aufweist, eine Geräuschbildung durch Anschlagen der Ringpartie auf der Gegendruckseite vermieden.

Die angegebene Neigung des Kolbenkopfes im Kaltzustand des Kolbens im Motorzylinder wird dadurch erreicht, daß die gegendruckseitige Mantelfläche von oben nach unten gegenüber der Kolbenlängsachse geneigt ist und zwar mit zum unteren Kolbenschaftende hin gegenüber der Kolbenachse abnehemendem radialen Abstand. Die Anlage des Kolbens an die auf der Gegendruckseite so geneigte Mantelfläche wird noch begünstigt durch die nach Anspruch 2 auf der Druckseite in umgekehrter Richtung gegebene Neigung der dortigen Schaftmantelfläche. Diese Aussage bezieht sich wiederum auf den Kaltzustand.

Vorteilhaft für die Erzielung für die im Motorteil- lastbetrieb gewünschte geneigte Lage des Kolbens ist der auf der Gegendruckseite über einen weiten Bereich in wesentlichen geradlinige Mantellinienverlauf.

Mit zunehmender Wärme des Kolbenschaftes bewirkt der auf der Gegendruckseite im oberen Endbereich des Schaftes eingelegte Regelstreifen eine Behinderung der Wärmeausdehnung des Leichtmetalles in diesem Schaftbereich, während der untere gegendruckseitige Bereich des Schaftes sich ohne Behinderung durch einen Regelstreifen erheblich stärker ausdehnen kann. Dadurch erhält die Mantellinie auf der Gegendruckseite des Schaftes im Vollastbetrieb des Motors einen Verlauf, der im wesentlichen parallel zu der Kolbenkopflängsachse ausgerichtet ist. Damit läuft dann auch der Kolbenkopf zentrisch in der Zylinderbohrung.

Einen in die gleiche Richtung wirksamen Einfluß übt der auf der Druckseite im unteren Schaftbereich vorgesehene weitere Regelstreifen aus. Dieser sorgt nämlich dafür, daß durch einen größeren radialen Abstand der Schaftmantelfläche im Regelstreifenbereich zur Kolbenlängsachse im Vergleich zu dem darüberliegenden Schaftbereich auf der Gegendruckseite eine Anlage im unteren Schaftbereich noch zusätzlich begünstigt wird.

Eine übliche Maßnahme zur Reduzierung von Kolbengeräuschen im Motorlauf besteht in einer Desachsierung der Nabenbohrung des Kolbens. Diese Desachsierung liegt in der Regel zur Druckseite. Dadurch entsteht im oberen Totpunkt des Verdichtungshubes bei einsetzender Verbrennung ein Kippmoment, das den Kolbenkopf in Richtung Gegendruckseite drückt. Gleichzeitig wird der untere Schaftbereich des Kolbens auf der Gegendruckseite nach radial außen gedrückt. Es entstehen also in den vorgenannten Schaftbereichen (Gegendruckseite oben bzw. Druckseite unten) Anlagekräfte, die bei möglichst kleiner elastischer Verformung aufgenommen werden sollen. Für eine enge Führung des im Kaltzustand gegen die Kolbenkopflängsachse geneigten Schaftes ist es daher vorteilhaft, den Schaft im unteren Bereich auf der Druckseite steifer als auf der Gegendruckseite auszubilden. Im oberen Schaftbereich soll der Kolbenschaft auf der. Gegendruckseite dagegen wiederum relativ steif sein, um dort den im Kaltzustand gegenüber dem unteren Bereich größeren Radialabstand der Mantelfläche zur Kolbenkopflängsachse sicherzustellen und nicht durch eine zu hohe elastische Verformbarkeit in diesem Bereich wieder einzuschränken. Die unterschiedlichen Steifigkeiten lassen sich u.a. durch die Größe der ungestützten Bogenlänge des Schaftes auf Druck- und Gegendruckseite variieren.

Geräuschprobleme bestehen bei Warmbetrieb des Motors in der Regel nicht. Dies liegt daran, daß sich das Laufspiel bei warmem Kolben soweit gegenüber dem zunächst vorhandenen Kaltspiel erniedrigt hat, daß ein Kolbenkippen, das zu einem Anschlagen des Feuersteges an die Zylinderwand führen kann, praktisch nicht mehr auftritt. Die Erniedrigung des Spieles im warmen Betriebszustand kann zu einer theoretischen Überdeckung gegenüber der Zylinderlauffläche führen.

Soweit aus JP-Abstract 57-81144 ein Kolben für Zweitaktmotoren bekannt ist, bei dem zur Geräuschreduzierung der Schaft ein Profil aufweist, durch das teilweise eine Kolbenschrägstellung bewirkt wird, fehlen dort die erfindungsgemäßen Maßnahmen zur geradlinigen Aufrichtung des Kolbens bei zunehmender Motorlast. Nach der Erfindung bestehen diese Maßnahmen insbesondere in dem Vorsehen eines Querschlitzes zwischen Kolbenkopf und Kolbenschaft auf der Gegendruckseite sowie in dem Vorsehen eines Regelstreifens in dem oberen Bereich des Kolbenschaftes ausschließlich auf der Gegendruckseite sowie ggf. zusätzlich noch eines weiteren Regelstreifens im unteren Bereich der druckseitigen Schafthälfte.

Unsymmetrische Schaftformen sind darüberhinaus an sich zwar ebenfalls aus DE 35 27 032 A1 bekannt, jedoch fehlen auch dort Hinweise auf die konkrete er findungsgemäße Ausgestaltung des Schaftes zur Reduzierung der Aufschlaggeräusche des Kolbenkopfes.

Ein Ausführungsbeispiel ist in der Zeichnung dargestellt. Es zeigen
Fig. 1 eine erste Ausführung eines Kolbens im Längsschnitt
Fig. 2 den axialen Mantellinienverlauf des kalten und warmen Kolbenschaftes nach Fig. 1 auf der Gegendruckseite
Fig. 3 den axialen Mantellinienverlauf des kalten und warmen Kolbenschaftes nach Fig. 1 auf der Druckseite
Fig. 4 die schiefe Ausrichtung des kalten Kolbenschaftes nach Fig. 1 innerhalb des Motorenzylinders
Fig. 5 die Ausrichtung des warmen Kolbenschaftes nach Fig. 1 während des Motorbetriebes innerhalb des Motorenzylinders
Fig. 6 eine Ansicht des Kolbens nach Fig. 1 von unten
Fig. 7 den Polarmantellinienverlauf (kalter und warmer Zustand) des Kolbenschaftes in der Ebene VII
Fig. 8 den polaren Mantellinienverlauf (kalter und warmer Zustand) des Kolbenschaftes in Ebene VIII
Fig. 9 eine zweite Ausführung eines Kolbens im Längsschnitt
Fig. 10 den axialen Mantellinienverlauf des kalten und warmen Kolbenschaftes nach Fig. 9 auf der Gegendruckseite
Fig. 11 den axialen Mantellinienverlauf des kalten und warmen Kolbenschaftes nach Fig. 9 auf der Druckseite
Fig. 12 eine Ansicht des Kolbens nach Fig. 9 von unten
Fig. 13 einen Schnitt durch den Kolben in der Ebene XIII
Fig. 14 einen Schnitt durch den Kolben in der Ebene XIV

Der Kolben besteht aus einer Aluminium-Silizium-Legierung. In seinem Kopfteil sind Ringnuten 1 für Kom pressionsringe und eine darunterliegende Ringnut 2 für einen Ölabstreifring vorgesehen.

Die in der Zeichnung eingetragenen Buchstaben haben folgende Bedeutung:
D = maximaler Durchmesser des Kolbens
L = maximale Länge des Kolbens
H = Kompressionshöhe
A = mittlere Schafthöhe unterhalb der untersten Ringnut in einem Umfangsbereich etwa gleicher Schafthöhe von mindestens 90 Grad von jeweils der Druck- und Gegendruckseite
DS = Druckseite des Kolbens
GDS = Gegendruckseite des Kolbens
X = durch den Kolbenkopf bestimmte Längsachse des Kolbens

Der Schaft des Kolbens ist auf der Gegendruckseite durch einen Querschlitz 3 von dem Kolbenkopf getrennt. Der Querschlitz 3 erstreckt sich in Umfangsrichtung über insgesamt 90 Grad und zwar symmetrisch zu beiden Seiten der durch die Längsachse X in DruckGegendruckrichtung verlaufende Ebene.

Bei der Kolbenausführung nach Fig. 1 ist ausschließlich auf der Gegendruckseite im Inneren des Schaftes in dessen oberen Bereich ein Regelstreifen 4 aus Stahl eingesetzt. Der von diesem Regelstreifen bei sich erwärmendem Kolben ausgehende Regeleffekt bemißt sich auf im Maximum etwa 50 my bei Kolbendurchmessern zwischen 70 und 100 mm.

In Fig. 4 ist die Lage des Kolbens nach Fig. 1 eingezeichnet, die dieser in kaltem Zustand in dem Motorzylinder beim Verdichtungshub einnimmt. Durch die Pleuelschrägstellung während dieses Hubes liegt der Kolben mit seinem Schaft bei der Abwärtsbewegung auf der Gegendruckseite an. Die Ausrichtung erfolgt in dem Bereich des Kolbenschaftes auf der Gegendruckseite durch die dort vorhandene über einen größeren Bereich geradlinig verlaufende axiale Mantellinie. Der geradlinige Mantellinienverlauf reicht dort von dem unteren Schaftende bis etwa 15% vor dem oberen Schaftende. Auf der Druckseite ist der axiale Mantellinienverlauf dagegen im wesentlichen ballig. Beim Zurückkippen des Kolbens von der Gegendruckseite zur Druckseite in der oberen Totpunktlage des Kolbens kann der Kolben auf der druckseitigen balligen Schaftform weich abrollen. Dadurch wird eine zusätzliche Verbesserung des Kolbenschaftlaufgeräusches erreicht.

Die entscheidende Geräuschminderung liegt jedoch darin, daß der Kolbenkopf an seinem Umfang an der Gegendruckseite durch den dort geneigten Schaftmantel ausreichend Abstand zu der Zylinderlauffläche besitzt, um dort bei Teillast oder noch nicht betriebswarmem Motor nicht an die Zylinderwand anzuschlagen.

Die Neigung der axialen Mantellinie des Schaftes auf der Gegendruckseite wird in einem solchen Maße gewählt, daß im Vollastbetrieb durch den Regeleffekt des Regelstreifens 4 sich ein paralleler Verlauf dieser Mantellinie zu der Längsachse X einstellt. Der Regelstreifen 4 ist direkt am oberen Ende des Schaftes angebracht und reicht im dargestellten Beispiel über eine Höhe von 25% der Schaftgesamtlänge. Der Durchmesser des Feuerstegs des Kolbenkopfes ist geringer als der maximale Durchmesser des Kolbenschaftes. Fig. 4 zeigt recht deutlich, wie der Kolbenkopf durch den Schaft bei kaltem Kolben in eine solche Schieflage gebracht wird, daß das Spiel zwischen Ringpartie und Zylinderlauffläche auf der Gegendruckseite des Kolbens deutlich größer ist als auf der diametral gegenüberliegenden Druckseite des Kolbens. Dadurch wird das Kolbengeräusche verursachende Anschlagen der Ringpartie vermieden.

In den Fig. 7 und 8 ist in stark überzeichnetem Maßstab der umfangsmäßige Mantellinienverlauf des Kolbenschaftes in zwei übereinanderliegenden Ebenen dargestellt.

Bei dem Kolben nach Fig. 9 ist zusätzlich zu dem im oberen Schaftbereich auf der Gegendruckseite angeordneten Regelstreifen 4 noch im unteren Schaftbereich auf der Druckseite ein weiterer Regelstreifen 5 eingelegt. Die Regelstreifen 4 und 5 erstrecken sich je weils von einem der beiden Naben 6-Bereiche umfangsmäßig bis vor die senkrecht zur Kolbenbolzenachse verlaufende Kolbenkippebene, d.h. die Regelstreifen sind umfangsmäßig im Bereich der Kolbenkippebene voneinander getrennt. Insbesondere aus Gründen eines vereinfachten Einbringens der Regelstreifen beim Gießen der Kolben sind jeweils ein Regelstreifen 4 und 5 zu einem gemeinsamen im Bereich der Kolbennabe 6 verbundenen Regelstreifen 7 verbunden.

Durch die Regelstreifen 5 im unteren Schaftbereich auf der Druckseite kann der Kolben in diesem unteren Schaftbereich im Kaltzustand mit einem dort derart engen radialenSpiel eingebaut werden, daß auf der Gegendruckseite eine Anlage an den dort von oben nach unten innen geneigten Schaftmantel gefördert wird. Dadurch kommt der Kolben beim Kippen zur Gegendruckseite früher mit der druckseitigen Schaftunterseite zur Anlage, wodurch der Kippwinkel reduziert wird.

Über die axiale Höhe wird der Kolbenschaft dadurch in seiner Steifheit verändert, daß die tragenden Schaftflächen umfangsmäßig ungleich breit sind und jeweils an dem umfangsmäßigen Ende nach radial innen abgestützt sind. Die unterschiedliche Elastizität in axialer Richtung wird dabei so verteilt, daß der Kolbenschaft auf der Gegendruckseite im oberen Bereich, in dem sich der Regelstreifen 4 befindet steifer als in dem darunterliegenden Schaftbereich geführt ist. Auf der Druckseite wird dagegen der untere Schaftbereich steifer ausgeführt als derjenige auf der Gegendruckseite gegenüberliegende untere Schaftbereich.

Die die tragenden Schaftflächen 8, 9 in Richtung zur Kolbenachse verbindenden Wände 10 sind in ihrem Verlauf durch die Form der sich über die Höhe des Schaftes verändernden Tragflächen 8, 9 vorgegeben. Die Naben 6 können radial über diese Wände 10 hinausragen. Am unteren Schaftende kann aus fertigungstechnischen Gründen ein schmaler umlaufender Ringbund 11 vorgesehen sein. Ein solcher Ringbund ermöglicht es, den Kolben rollend durch die einzelnen Fertigungsstationen zu transportieren.

## Patentansprüche

1. Leichtmetall-Tauchkolben für Verbrennungsmotoren mit einem die Kolbenringnuten enthaltenden Kolbenkopf und einem sich unterhalb der untersten Ringnut anschließenden Kolbenschaft mit folgenden Eigenschaften:
- der Kolbenkopf besitzt eine Längsachse X, die die Achse für dessen axiale Mantellinien ist,
- der Kolbenschaft ist auf der Gegendruckseite durch einen Querschlitz vom Kolbenkopf getrennt,
- im Inneren des Kolbenschaftes sind an dessen oberem Ende Regelstreifen (4) vorgesehen, deren Material einen gegenüber dem Leichtmetall des Kolbens geringeren Wärmeausdehnungskoeffizienten besitzt, **gekennzeichnet** durch die Merkmale:
die Regelstreifen (4) sind auf die zur Gegendruckseite gelegene Hälfte des Schaftes beschränkt,
zumindest im Kaltzustand des Kolbens ist die druckseitige Mantellinie (DK) gekrümmt,
im Kaltzustand des Kolbens verläuft die gegendruckseitige Mantellinie (GK) so, daß sich mindestens in dem mittleren Drittel der Schafthöhe ihr Abstand gegenüber der Längsachse X zum Schaftende hin kontinuierlich verringert und in diesem Höhenbereich im wesentlichen geradlinig ist.

2. Leichtmetall-Tauchkolben für Verbrennungsmotoren mit einem die Kolbenringnuten enthaltenden Kolbenkopf und einem sich unterhalb der untersten Ringnut anschließenden Kolbenschaft mit folgenden Eigenschaften:
- der Kolbenkopf besitzt eine Längsachse X, die die Achse für dessen axiale Mantellinien ist,
- der Kolbenschaft ist auf der Gegendruckseite durch einen Querschlitz vom Kolbenkopf getrennt,
- im Inneren des Kolbenschaftes sind an dessen oberem Ende Regelstreifen (4) vorgesehen, deren Material einen gegenüber dem Leichtmetall des Kolbens geringeren Wärmeausdehnungskoeffizienten besitzt, **gekennzeichnet** durch die Merkmale:
die am oberen Ende des Kolbenschaftes liegenden Regelstreifen (4) sind auf die zur Gegendruckseite gelegene Hälfte des Schaftes beschränkt,
im Kaltzustand des Kolbens verläuft die gegendruckseitige Mantellinie (GK) so, daß sich mindestens in dem mittleren Drittel der Schafthöhe ihr Abstand gegenüber der Längsachse X zum Schaftende hin kontinuierlich verringert und in diesem Höhenbereich im wesentlichen geradlinig ist,
auf der druckseitigen Hälfte des Schaftes sind an dessen unterem Ende weitere Regelstreifen (5) vorgesehen, deren Material einen gegenüber dem Leichtmetall des Kolbens geringeren Wärmeausdehnungskoeffizienten besitzt,
im Bereich dieser Regelstreifen (5) ist im Kaltzustand des Kolbens der radiale Abstand der druckseitigen Schaftmantellinien (DK) gegenüber der Kolbenlängsachse am größten.

3. Leichtmetall-Tauchkolben nach Anspruch 1 oder 2, dadurch **gekennzeichnet**, daß der Kolbenschaft in seinem oberen Bereich auf der Gegendruckseite über einen kleineren Umfang an der Wand des Motorzylinders anliegt als auf der Druckseite während dies in dem unteren Schaftbereich genau umgekehrt ist und daß die an der Zylinderwand anliegenden Schaftabschnitte jeweils an ihren umfangsmäßigen Enden über die Schafthöhe in Richtung der Kolbenachse abgestützt sind, wobei die an der Zylinderwand anlaufenden Schaftflächen symmetrisch zur Kolbenkippebene (die Kolbenlängsachse aufnehmende und senkrecht zur Bolzenachse verlaufende Ebene) ausgerichtet sind, wobei am unteren Schaftende als Abschluß ein über den gesamten Umfang verlaufender schmaler Ringbund vorgesehen sein kann.

4. Leichtmetall-Tauchkolben nach einem der vorhergehenden Ansprüche, dadurch **gekennzeichnet**, daß die auf Druck- und Gegendruckseite liegenden Regelstreifen (4, 5) miteinander verbunden sind.

5. Leichtmetall-Tauchkolben nach Anspruch 4, dadurch **gekennzeichnet**, daß insgesamt zwei Regelstreifen vorgesehen sind, von denen jeder einen der beiden Naben (6)-Bereiche des Kolbens durchläuft und jeweils vor der Kolbenkippebene endet.

6. Leichtmetall-Tauchkolben nach einem der vorhergehenden Ansprüche, dadurch **gekennzeichnet**, daß im Kaltzustand des Kolbens die gegendruckseitige Mantellinie (GK) so verläuft, daß sich in einem Bereich zwischen dem unteren Ende und dem oberen Viertel des Kolbenschaftes ihr Abstand gegenüber der Längsachse X zum Schaftende hin kontinuierlich verringert.

7. Leichtmetall-Tauchkolben nach Anspruch 6, dadurch **gekennzeichnet**, daß im Kaltzustand des Kolbens die gegendruckseitige Mantellinie (GK) so verläuft, daß sich in einem Bereich zwischen dem unteren Ende und den oberen 10% der Höhe des Kolbenschaftes ihr Abstand gegenüber der Längsachse X zum Schaftende hin kontinuierlich verringert.

8. Leichtmetall-Tauchkolben nach einem der vorhergehenden Ansprüche, dadurch **gekennzeichnet**, daß der in den Kennzeichnenden Merkmalen der Ansprüche 1 und 2 definierte Verlauf der gegendruckseitigen Mantellinie (GK) sich über einen Umfang von mindestens 30 Grad erstreckt.

9. Leichtmetall-Tauchkolben nach einem der vorhergehenden Ansprüche, dadurch **gekennzeichnet**, durch folgende Abmessungen:

L = (0,45 - 0,65) × D

A = (0,25 - 0,4) × D

H = (0,3 - 0,4) × D mit:

D = maximaler Durchmesser des Kolbens

L = maximale Länge des Kolbens

H = Kompressionshöhe

A = mittlere Schafthöhe unterhalb der untersten Ringnut in einem Umfangsbereich mit etwa gleicher Schafthöhe von mindestens 60 Grad sowohl auf der Druck- als auch auf der Gegendruckseite.

## Revendications

1. Piston fourreau en métal léger pour moteurs thermiques qui, muni d'une tête de piston contenant les gorges pour segments et d'une jupe de piston s'étendant au-dessous de la gorge inférieure, présente les propriétés suivantes:
- la tête de piston présente un axe longitudinal X qui est l'axe pour les génératrices axiales de la tête;
- du côté contre-pression la jupe de piston est séparée de la tête par une fente transversale; et
- à l'intérieur de la jupe de piston sont prévus, à l'extrémité supérieure de celle-ci, des rubans régulateurs (4) dont la matière constitutive présente un coefficient de dilatation thermique inférieur à celui du métal léger constitutif du piston,
caractérisé en ce que les rubans régulateurs (4) sont limités à la moitié de la jupe située du côté contre-pression ; en ce qu'au moins à l'état froid du piston la génératrice (DK) du côté pression est courbe; et en ce qu'à l'état froid du piston la génératrice (GK) côté contre-pression s'étend de telle manière qu'au moins dans le tiers médian de la hauteur de la jupe sa distance à l'axe longitudinal (X) diminue de façon continue en direction de l'extrémité de la jupe et en ce que cette génératrice est sensiblement rectiligne dans cette région de hauteur.

2. Piston fourreau en métal léger pour moteurs thermiques qui, muni d'une tête de piston contenant les gorges pour segments et d'une jupe de piston s'étendant au-dessous de la gorge inférieure, présente les propriétés suivantes:
- la tête de piston présente un axe longitudinal (X) qui est l'axe pour les génératrices axiales de la tête;
- du côté contre-pression la jupe de piston est séparée de la tête par une fente transversale; et
- à l'intérieur de la jupe de piston sont prévus, à l'extrémité supérieure de celle-ci, des rubans régulateurs (4) dont la matière constitutive présente un coefficient de dilatation thermique inférieur à celui du métal léger constitutif du piston,
caractérisé en ce que les rubans régulateurs (4) disposés à l'extrémité supérieure de la jupe de piston sont limités à la moitié de la jupe située du côté contre-pression; en ce qu'à l'état froid du piston la génératrice (GK) côté contre-pression s'étend de telle manière qu'au moins dans le tiers médian de la hauteur de la jupe sa distance à l'axe longitudinal (X) diminue de façon continue en direction de l'extrémité de la jupe et cette génératrice est sensiblemment rectiligne dans cette région de hauteur; en ce que sur la moitié côté pression de la jupe sont prévus, à l'extrémité inférieure de celle-ci, d'autres rubans régulateurs (5) dont la matière constitutive présente un coefficient de dilatation thermique inférieur à celui du métal léger constitutif du piston; et en ce que c'est dans la région de ces rubans régulateurs (S) qu'à l'état froid du piston la distance radiale des génératrices de jupe (DK) côté pression à l'axe longitudinal du piston est maximale.

3. Piston fourreau en étal léger selon la revendication 1 ou 2, caractérisé en ce que la jupe de piston se trouve, dans sa région supérieure du côté contre-pression, en contact avec la paroi du cylindre du moteur sur une plus petite périphérie que du côté pression, alors que dans la région inférieure de la jupe c'est exactement l'inverse et en ce que les parties de la jupe qui prennent appui contre la paroi du cylindre sont chacune, à leurs extrémités périphériques, appuyées, sur la hauteur de la jupe, en direction de l'axe du piston, les surfaces de la jupe qui viennent en contact avec la paroi cylindrique étant orientées symétriquement par rapport au plan de basculement du piston (plan contenant l'axe longitudinal fictif du piston et s'étendant perpendiculairement à l'axe support du piston) et une étroite collerette annulaire s'étendant sur toute la périphérie pouvant être prévue en tant que pièce terminale à l'extrémité inférieure de la jupe.

4. Piston fourreau en métal léger selon l'une quelconque des revendications précédentes, caractérisé en ce que les rubans régulateurs (4, 5) situés du côté pression et du côté contre-pression sont reliés entre eux.

5. Piston fourreau en métal léger selon la revendication 4, caractérisé en ce qu'il est prévu au total deux rubans régulateurs dont chacun d'entre eux passe par l'une des deux régions de moyeux et se termine devant le plan de basculement du piston.

6. Piston fourreau en métal léger selon l'une quelconque des revendications précédentes, caractérisé en ce qu'à l'état froid du piston la génératrice (GK) côté contre-pression s'étend de telle manière que dans une région située entre l'extrémité inférieure et le quart supérieur de la jupe de piston sa distance à l'axe longitudinal (X) diminue de façon continue en direction de l'extrémité de la jupe.

7. Piston fourreau en métal léger selon la revendication 6, caractérisé en ce qu'à l'état froid du piston la génératrice (GK) côté contre-pression s'étend de telle manière que dans une région située entre l'extrémité inférieure et les 10% supérieurs de la hauteur de la jupe de piston sa distance à l'axe longitudinal (K) diminue de façon continue en direction de l'extrémité de la jupe.

8. Piston fourreau en métal léger selon l'une quelconque des revendications précédentes, caracterisé en ce que le tracé, défini dans les parties caractérisantes des revendications 1 et 2, de la génératrice (GK) côté contre-pression s'étend sur une périphérie d'au moins 30°.

9. Piston fourreau en métal léger selon l'une quelconque des revendications précédentes, caractérisé par les dimensions suivantes:

L = (0,45 - 0,65) × D

A = (0,25 - 0,4) × D

H = (0,3 - 0,4) × D où

D = le diamètre maximal du piston

L = la longueur maximale du piston

H = la hauteur à compression

A = la hauteur moyenne de la jupe au-dessous de la gorge inférieure pour segment dans une région périphérique avec une hauteur de jupe sensiblement égale d'au moins 60° tant du côté pression que du côté contre-pression.

## Claims

1. A light-metal trunk piston for internal combustion engines with a piston head containing the piston ring grooves and a piston skirt connecting below the lowermost ring groove with the following characteristics:
- the piston head has a longitudinal axis X which is the axis for its axial generating lines,
- the piston skirt is separated from the piston head on the counter-pressure side by a transversal slit,
- inside the piston skirt adjustment strips (4) are provided on its upper end, the material of these possessing a lower heat expansion coefficient relative to the light metal of the piston, characterized by the characteristics that
the adjustment strips (4) are restricted to the half of the skirt situated on the counter-pressure side,
at least in the cold state of the piston the generating line (DK) of the pressure side is curved,
in the cold state of the piston the generating line on the counter-pressure side (GK) extends if such a way that at least in the centre third or the skirt height its distance relative to the longitudinal axis X towards the skirt end diminishes continuously and in this height region is substantially rectilinear.

2. A light-metal trunk piston for internal combustion engines with a piston head containing the piston ring grooves and a piston skirt connecting below the lowermost ring groove with the following characteristics:
- the piston head has a longitudinal axis X which is the axis for its axial generating lines,
- the piston skirt is separated from the piston head on the counter-pressure side by a transversal slit,
- inside the piston skirt adjustable strips (4) are provided on its upper end, the material of these possessing a lower heat expansion coefficient relative to the light metal of the piston, characterized by the characteristics that
the adjustment strips (4) situated on the upper end of the piston skirt are restricted to the half of the skirt situated on the counter-pressure side,
in the cold state of the piston the generating line on the counter-pressure side (GK) extends in such a way that at least in the centre third of the skirt height its distance relative to the longitudinal axis X towards the skirt end diminishes continuously and in this height region is substantially rectilinear,
on the pressure side half of the skirt further adjustment strips (5) are provided on its lower end, the material of these strips possessing a lower heat expansion coefficient relative to the light metal of the piston,
in the region of these adjustment strips (5), in the cold state of the piston, the radial distance of the skirt generating lines (DK) on the pressure side is at the greatest value relative to the longitudinal axis of the piston.

3. A light-metal trunk piston according to claim 1 or 2, characterized in that the piston skirt, at its upper region, on the counter-pressure side, applies over a smaller outline on the wall of the motor cylinder than on the pressure side, while this, in the lower skirt region is exactly the reverse, and in that the skirt portions applying on the cylinder wall are respectively supported on their circumferential ends over the height of the skirt in the direction of the piston axis, the skirt surfaces running onto the cylinder wall being directed symmetrically to the piston canting surface (the plane incorporating the longitudinal axis of the piston and extending perpendicularly to the gudgeon pin axis), and it being possible to provide on the lower skirt end as a closure a narrow annular band extending over the entire circumference.

4. A light-metal trunk piston according to are of the foregoing claims, characterized in that the adjustment strips (4) situated on the pressure side and the counterpressure side (4, 5) are joined together.

5. A light-metal trunk piston according to claim 4, characterized in that altogether provision is made for two adjustment strips, of which each one passes through one of the two boss areas (6) of the piston and ends respectively in front of the piston canting plane.

6. A light-metal trunk piston according to one of the foregoing claims, characterized in that in the cold state of the piston the generating line (GK) on the counterpressure side extends in such a way that in a region between the lower end and the upper quarter of the piston skirt its distance relative to the longitudinal axis X to the skirt end diminishes continuously.

7. A light-metal trunk piston according to claim 6, characterized in that in the cold state of the piston the generating line (GK) on the counter-pressure side extends in such a way that in a region between the lower end and the upper ten per cent of the height of tie piston skirt its distance relative to the longitudinal axis X to the skirt end diminishes continuously.

8. A light-metal trunk piston according to one of the foregoing claims, characterized in that the course of the generating line (GK) on the counter-pressure side defined in the characterizing characteristics of claims 1 and 2 extends over an extent of at least 30 degrees.

9. A light-metal trunk piston according to one of the foregoing claims, characterized by the following dimensions:

L = (0.45 - 0.65) × D

A = (0.25 - 0.4 ) × D

H = (0.3 - 0.4) × D wherein

D = maximum diameter of the piston

L = maximum length of the piston

H = compression height

A = mean skirt height below the lowermost ring groove in a circumferential area with substantially the same skirt height of at least 60 degrees both on the pressure and the counter-pressure side.
